# EUROPÄISCHE PATENTSCHRIFT

(11) **EP 1 500 441 B1**
(45) Veröffentlichungstag und Bekanntmachung des Hinweises auf die Patenterteilung: **10.05.2006**
(21) Anmeldenummer: 04016328.9
(22) Anmeldetag: 12.07.2004
(51) Int. Cl.: B21B 19/12

(54) **Walzwerk zur Herstellung eines nahtlosen Rohres**
Rolling mill for the fabrication of seamless tubes
Cage de laminoir pour la fabrication des tubes sans soudure

(30) Priorität: 25.07.2003 DE 10334011
(43) Veröffentlichungstag der Anmeldung: 26.01.2005
(73) Patentinhaber: SMS Meer GmbH, 41069 Mönchengladbach (DE)
(72) Erfinder: Leisten, Thomas, 41836 Hückelhoven (DE); Salomon, Frank, 47877 Willich (DE); Pietsch, Jürgen, 41061 Mönchengladbach (DE)
(74) Vertreter: Valentin, Ekkehard

(56) Entgegenhaltungen:
- WO-A-90/00448
- DE-A- 3 622 678
- DE-A- 3 717 698
- GB-A- 2 086 283

## Beschreibung

Die Erfindung betrifft ein Walzwerk zur Herstellung eines nahtlosen Rohres, insbesondere eines Stahlrohres, das eine Anzahl Walzen aufweist, die den Außenumfang des Rohres bzw. des Vorproduktes des Rohres walzen, und ein domförmiges Innenwerkzeug, das koaxial zum Rohr bzw. zum Vorprodukt des Rohres angeordnet ist, wobei zwischen den Walzen und dem Innenwerkzeug ein Walzspalt definiert wird und die Walzen und das Innenwerkzeug zum sequentiellen Lochen des Vorproduktes des Rohres und Elongieren des Rohres geeignet sind.

Die Herstellung nahtloser Stahlrohre kann auf Schrägwalzwerken erfolgen, bei denen der Fertigungsprozess in zwei unterschiedlichen Teilphasen stattfindet. In einem ersten Fertigungsteilschritt wird ein Stahlblock in das Walzwerk geschoben und nach dem Greifen durch die Walzen gelocht, indem er über ein Innenwerkzeug in Form eines frei drehbaren Doms zum Hohlblock ausgewalzt wird. In einem zweiten Prozessteilschritt erfolgt das Elongieren (Strecken), d. h. der Hohlblock wird zum gewünschten Rohr ausgewalzt.

Die Durchführung der Walzung erfolgt beispielsweise in einem Dreiwalzenschrägwalzwerk. Zum diesbezüglichen Stand der Technik wird weiterhin auf die DE-PS 259 623 und DE-PS 259 625 hingewiesen. Im genannten Stand der Technik ist ein herkömmliches Schrägwalzwerk beschrieben, das mit üblichen Kalibern von Walze und Innenwerkzeug arbeitet. Mit diesem sind jedoch keine Dünnwandluppen herstellbar. Daher ist das vorbekannte Walzverfahren gegenüber modernen Asselprozessen nicht konkurrenzfähig.

Wird der Herstellprozess in der genannten Weise zweistufig durchgeführt, benötigen Asselwalzstrassen für das Elongieren von Dünnwandluppen in Mehrwalzen-Schrägwalzwerken höhere Investitionskosten.

Daher ist es beispielsweise aus der DE 37 17 698 C2 bekannt geworden, das Lochen und Elongieren des Rohres in einem kombinierten Walzprozess durchzuführen. Dabei wird in einem ersten Teilprozess das Lochen vorgenommen, wobei hier die Achse der Walze und des zu lochenden Vorprodukts des Rohres so zueinander angeordnet werden, dass sie einen Winkel einschließen. Beim anschließenden Elongieren werden Walzenachse und Rohrachse parallel zueinander ausgerichtet.

Bei den vorbekannten Verfahren hat es sich ferner herausgestellt, dass für einen sicheren und kostengünstigen Herstellprozess sehr spezifische Betriebsparameter vorgesehen werden müssen, um den kombinierten Lochungs- und Elongationsprozess eines nahtlosen Rohres technologisch und ökonomisch effizient durchführen zu können.

Weiterhin hat sich herausgestellt, dass es nicht einfach ist, die richtigen Fertigungsbedingungen und die richtige Ausgestaltung des Walzwerks zu finden, um einen großen Rohr-Fertigungsbereich durch Herstellung von dünn- bis dickwandigen Luppen mit einem kombinierten Loch-Streckwalzprozess zu realisieren.

Insbesondere gilt dies mit Blick auf die Herstellung von Nahtlosrohren mit kleinen Losgrößen.

Spezifische Ausgestaltungen des Lochdornes und insbesondere der hier zum Einsatz kommenden Materialien sind aus der US 2,197,098 bekannt geworden.

Der Erfindung liegt daher die Aufgabe zugrunde, ein Walzwerk der eingangs genannten Art vorzuschlagen, mit dem sich das kombinierte Lochen und Elongieren eines Rohres prozesssicher und wirtschaftlich durchführen läßt.

Diese Aufgabe wird erfindungsgemäß dadurch gelöst, dass die Walzen in beiden axialen Endbereichen je mindestens einen Abschnitt aufweisen, der zum Greifen und Transportieren des Rohres bzw. des Vorproduktes des Rohres ausgebildet ist, dass zwischen den beiden in den axialen Endbereichen vorgesehenen Abschnitten der Walzen ein zylindrisch ausgebildeter Abschnitt angeordnet ist und dass das Innenwerkzeug in einem axialen Endbereich einen Lochabschnitt zum Lochen des Vorproduktes des Rohres sowie einen zu dem Lochabschnitt benachbarten Zylinderabschnitt zum Zusammenwirken mit dem zylindrisch ausgebildeten Abschnitt zum Elongieren des Rohres aufweist, wobei die Abschnitte zum Greifen und Transportieren und der zylindrisch ausgebildete Abschnitt so zueinander angeordnet sind, dass sowohl das Lochen als auch das Elongieren des Rohres bzw. des Vorproduktes des Rohres bei einer Anordnung der Achse der Walze parallel zur Achse des Rohres bzw. des Vorproduktes des Rohres erfolgt.

Mit Vorteil ist zumindest einer der Abschnitte in den axialen Endbereichen der Walzen kegelförmig ausgebildet. Der Kegelwinkel der Abschnitte liegt dabei bevorzugt zwischen 1° und 5°. Ferner kann vorgesehen sein, dass sich in einem axialen Endbereich der Walzen im Anschluss an den kegelförmig ausgebildeten Abschnitt in Richtung zum anderen axialen Endbereich ein weiterer kegelförmig ausgebildeter Abschnitt anschließt; der weitere kegelförmige Abschnitt kann dabei einen größeren Kegelwinkel aufweisen als der benachbarte kegelförmig ausgebildete Abschnitt.

Der Auslauf des Rohres aus den Walzen wird optimiert, wenn die axialen Enden der Walzen als im Querschnitt radiale Endabschnitte ausgebildet sind.

Hinsichtlich des Innenwerkzeugs hat es sich bewährt, dass im Anschluss an den zum Lochen vorgesehenen Lochabschnitt des Werkzeugs ein kegelförmig ausgebildeter Anschlussabschnitt angeordnet ist. Der Kegelwinkel des Anschlussabschnitts beträgt dabei vorzugsweise zwischen 2° und 15°. Femer ist mit Vorteil vorgesehen, dass der kegelförmig ausgebildete Anschlussabschnitt aus zwei Teilabschnitten besteht, die jeweils unterschiedliche Kegelwinkel aufweisen. Besonders günstige Umformbedingungen ergeben sich, wenn der zweite Kegelwinkel des einen Anschlussabschnitts kleiner ist als der erste Kegelwinkel des anderen Anschlussabschnitts.

Eine optimierte Auslegung des Walzspaltes zwischen Walzen und Innenwerkzeug wird erreicht, wenn gemäß einer Weiterbildung vorgesehen wird, dass der Kegelwinkel des einen Anschlussabschnitts des Innenwerkzeugs größer ist als der Kegelwinkel des weiteren Abschnitts der Walzen.

Mit der vorgeschlagenen Ausgestaltung eines Walzwerks und insbesondere der zum Einsatz kommenden Walzen und des Innenwerkzeugs ist es möglich, den kombinierten Loch- und Elongationsprozess in sehr effizienter Weise durchzuführen, so dass ein technisch einwandfreier und reproduzierbarer Fertigungsprozess sichergestellt ist, der darüber hinaus kostengünstig durchführbar ist.

In der Zeichnung ist ein Ausführungsbeispiel der Erfindung dargestellt. Es zeigen:
- Fig. 1: schematisch die Position einer Walze und eines Innenwerkzeugs beim Lochen eines Vorprodukts eines Rohres und
- Fig. 2: das Elongieren eines Hohlblocks durch das Zusammenwirken einer Walze mit einem Innenwerkzeug.

In den Figuren ist eine von drei gleichmäßig über den Umfang eines Rohres 1 bzw. des Vorprodukts 3 eines Rohres 1 verteilt angeordneten Schrägwalzen 2 dargestellt, die zusammenwirkend mit einem Innenwerkzeug 4 das Vorprodukt 3 des Rohres 1 lochen (s. Fig. 1) bzw. dann den vorgefertigten Hohlblock elongieren (strecken) (s. Fig. 2).

Die Walzen 2 stellen also die Walzen eines Dreiwalzen-Schrägwalzwerks dar, die im Zusammenwirken mit dem Innenwerkzeug 4 ein kombiniertes Lochen und Elongieren des Vorprodukts 3 bzw. des Rohres 1 vornehmen.

Das kombinierte Lochen und Elongieren mittels der Walzen 2 erfordert eine spezifische kalibirierungstechnische Lösung, die beiden Prozessen - dem Lochen und dem Elongieren - gleichzeitig gerecht wird. Wie nachfolgend ausgeführt wird, sind sowohl die Walzen 2 aus auch das Innenwerkzeug 4 mit einer speziellen Kalibrierung versehen, die die Walzung eines dünnwandigen Hohlblocks sowie eine anschließende Herstellung einer dünnwandigen Luppe in einem Reversierschritt ermöglicht.

Sowohl die Walze 2 als auch das Innenwerkzeug 4 sind somit spezifisch zur Walzung der genannten dünnwandigen Hohlblöcke kalibriert.

In dem in Fig. 1 schematisch angedeuteten Lochprozess wird das Vorprodukt 3 (Block) in das Walzwerk geschoben und nach dem Greifen durch die Walzen 2 über das frei drehbare Innenwerkzeug 4 zum Hohlblock ausgewalzt.

Zum Greifen des Blocks weist die Walze 2 in ihrem in Fig. 1 dargestellten linken axialen Endbereich 5 einen kegelförmig ausgebildeten Abschnitt 7 auf; der Kegelwinkel α₁ beträgt etwa 5°, vorzugsweise liegt er zwischen 3° und 7°.

Das Greifen des gelochten Blocks, also des Hohlblocks, erfolgt mit dem im rechten axialen Endbereich 6 der Walze 2 angeordneten kegelförmigen ausgebildeten Abschnitt 8 der Walze 2; der Kegelwinkel α₃ beträgt hier etwa 2°, vorzugsweise liegt er zwischen 1° ° und 3°.

Benachbart zum Abschnitt 8 der Walze 2 schließt sich - in Richtung des axialen Endbereichs 5 der Walze 2 - ein weiterer kegelförmig ausgebildeter Abschnitt 12 an. Der Kegelwinkel α₂ ist hier größer und liegt bei etwa 7°, vorzugsweise zwischen 5° und 9°.

Zwischen dem weiteren kegelförmig ausgebildeten Abschnitt 12 und dem kegelförmig ausgebildeten Abschnitt 7 der Walze 2 ist ein zylindrisch ausgebildeter Abschnitt 13 angeordnet.

An beiden axialen Enden 14 und 15 der Walze 2 befinden sich Endabschnitte 16 und 17, die im Querschnitt ein radial ausgeformtes Profil aufweisen (vgl. Radius R), um ein optimales Ein- und Austreten des Rohres 1 zu gewährleisten.

Das Innenwerkzeug 4 weist in seinem axialen Endbereich 9 einen Lochabschnitt 10 auf, mit dem in üblicher Weise der Block zum Hohlblock verarbeitet werden kann. Der Lochabschnitt 10 weist im Längsschnitt einen radialen Verlauf auf, (vgl. Radius R).

Nach dem Lochen schließt sich in einem Reversierschritt das Elongieren an, wozu das Innenwerkzeug 4 einen langgestreckten Zylinderabschnitt 11 aufweist. In Fig. 2 ist das Zusammenwirken der Walze 2 mit dem Zylinderabschnitt 11 dargestellt, wobei zu erkennen ist, dass das vorgefertigte Rohr 1 (Hohlblock) zum fertigen nahtlosen Rohr 1 gewalzt wird.

Der Übergang vom Lochabschnitt 10 des Innenwerkzeugs 4 zum Zylinderabschnitt 11 wird durch einen Anschlussabschnitt 18, 19 gebildet. Dieser ist - wie in Fig. 1 gesehen werden kann - aus zwei Teilabschnitten 18 und 19 zusammengesetzt, wobei beide Anschlussabschnitte 18, 19 jeweils kegelförmig ausgebildet sind. Die Kegelwinkel β₁ bzw. β₂ sind in Fig. 1 eingetragen, wobei zu sehen ist, dass der Kegelwinkel β₁ des dem Lochabschnitt 10 benachbarten Anschlussabschnitts 18 größer ist als der Kegelwinkel β₂ des dem Zylinderabschnitt 11 benachbarten Anschlussabschnitts 19. Die Werte liegen für β₁ bei ca. 13°, vorzugsweise zwischen 11° und 15°, und für β₂ bei ca. 4°, vorzugsweise zwischen 2° und 6°.

Wie erwähnt, wird bei der Herstellung des nahtlosen Rohres 1 zunächst im ersten Teilprozess, d. h. beim Lochen, der Block (Vorprodukt 3) von den Walzen 2 gegriffen und über das frei drehbare Innenwerkzeug 4 zum Hohlblock ausgewalzt. Im Einlauf hat das Walzgut mit dem Endabschnitt 16 keinen Kontakt. Der Abschnitt 7 ist mit seinem Kegelwinkel α₁ so ausgestaltet, dass einerseits das Greifen des Walzguts und andererseits das Überwinden des axialen Domwiderstandes gewährleistet ist.

Außerdem soll im zweiten Fertigungsschritt, d. h. beim Elongieren, eine unnötige Belastung bzw. Verdrallung des Walzgutes durch Aufweitung bzw. Triangulation im Walzwerksauslauf vermieden.

Der zylindrisch ausgebildete Abschnitt 13 verläuft parallel zur Walzachse. Der weitere Abschnitt 12 und sein Kegelwinkel α₂ sind so bemessen, dass beim ersten Schritt (Lochen) eine Durchmesserzunahme bei gleichzeitiger Wanddickenreduktion des Walzgutes erfolgen kann, wodurch die prozessbedingte Endentriangulation dünnwandiger Hohlblöcke deutlich unterdrückt bzw. reduziert wird.

Der Abschnitt 8 der Walze 2 ist konisch gestaltet. Im ersten Schritt (Lochen) dient dieser Abschnitt in Verbindung mit dem Innenwerkzeug 4 zur Vergleichmäßigung der Hohlblockwanddicke, im zweiten Schritt (Elongieren) wird hier das Walzgut gegriffen. Der Kegelwinkel α₃ wird so gewählt, dass beide Bedingungen erfüllt werden.

Das Innenwerkzeug 4 besteht aus den genannten drei Abschnitten: Der Lochabschnitt 10 dient zum Lochen des Blocks und zur Bewältigung des größten Teils der Wanddickenreduktion. Er ist radial bzw. kurvenförmig gestaltet. Die Anschlussabschnitte 18 und 19 sind konisch ausgestaltet, wobei im Anschlussabschnitt 18 die Restwanddickenreduktion zur Erzielung der Nominalwand stattfindet sowie eine gezielte Durchmesserzunahme des Hohlblocks. Der Winkel β₁ ist entsprechend größer als der Winkel α₂ ausgebildet. Im Anschlussabschnitt 19 wird die Wanddicke des Rohres 1 vergleichmäßigt.

Das Elongieren erfolgt in einer dem Lochen entgegengesetzten Walzrichtung.

Nach dem ersten Schritt (Lochen) werden die Walzen 2 in die Arbeitsstellung für den zweiten Schritt (Elongieren) verfahren. Gleichzeitig wird das Innenwerkzeug 4 in die benötigte Axialposition gefahren und geschmiert. Während der Walzung wird das Innenwerkzeug 4 dann kontrolliert in die bzw. gegen die Walzrichtung verfahren.

Für das Elongieren wird das Walzgut im Bereich des Abschnitts 8 der Walze 2 gegriffen. Der Winkel α₃ ist hier so gewählt, dass die Greifbedingung erfüllt wird. Der weitere Abschnitt 12 der Walze 2 hat die Aufgabe, im Zusammenwirken mit dem Innenwerkzeug 4 die Wanddicke des Walzguts auf die Nominalwanddicke zu reduzieren. Dieser Abschnitt wird so kurz wie möglich gestaltet, um eine zu starke Durchmesserzunahme des Walzgutes zu unterbinden.

Der zylindrisch ausgebildete Abschnitt 13 der Walze 2 verläuft parallel zur Walzstange, um eine Vergleichmäßigung der Wanddicke zu erzielen. Der angrenzende Abschnitt 7 der Walze 2 weist den Kegelwinkel α₁ auf. Der Walzspalt soll in diesem Bereich in Walzgutauslaufrichtung schnell größer werden, um ein Runden des Walzgutes zu ermöglichen und eine Verdrallung zu vermeiden.

Da in diesem Abschnitt beim ersten Schritt (Lochen) das Greifen erfolgt, darf der Kegelwinkel α₁ aber nicht zu groß gewählt werden. Aus diesem Grunde schließt sich der Endabschnitt 16 der Walze 2 an, der radial gestaltet ist und das Walzgut schnell freigibt.

Bei der Walzung dünnwandiger Luppen muss im Bereich der Luppenenden eine dickere Wand als im Mittelstück erzeugt werden, um die prozessbedingte Endentriangulation zu minimieren. Dazu wird im Endenbereich des Walzgutes der Walzspalt nach Walzbeginn auf den Nominalspalt zugefahren und gegen Walzende vom Nominalspalt ausgehend aufgefahren (sog. "Quick Closing - Quick Lifting"; vgl. DE 197 24 233 A 1).

Zur Optimierung des Walzprozesses ist vorgesehen, dass eine Schnellverstellung des Spreizwinkels (Winkel zwischen Walzenachse und Walzachse) zwischen dem ersten Arbeitsschritt (Lochen) und dem zweiten Arbeitsschritt (Elongieren) zwecks Erweiterung des Arbeitsbereichs erfolgt. Hierdurch sind noch dünnwandigere Luppen herstellbar.

Mit Hilfe der vorgeschlagenen Ausgestaltung ist das kombinierte Loch-Schrägwalzwerk in der Lage, nicht nur relativ dickwandige Rohre herzustellen, sondem den gleichen Fertigungsbereich wie modeme Asselwalzwerke zu realisieren. Der damit erzielte Vorteil besteht darin, dass reduzierte Investitionskosten möglich sind - im Vergleich zu modernen Asselstrassen. Weiterhin ist es möglich, bei kleineren Jahrestonnagen geringere Produkt-Herstellkosten zu erzielen.

### Bezugszeichenliste:

- 1: Rohr
- 2: Walze
- 3: Vorprodukt des Rohres
- 4: I nnenwerkzeug
- 5: axialer Endbereich der Walze
- 6: axialer Endbereich der Walze
- 7: Abschnitt der Walze
- 8: Abschnitt der Walze
- 9: axialer Endbereich des Innenwerkzeugs
- 10: Lochabschnitt des Innenwerkzeugs
- 11: Zylinderabschnitt
- 12: weiterer Abschnitt der Walze
- 13: zylindrisch ausgebildeter Abschnitt der Walze
- 14: axiales Ende der Walze
- 15: axiales Ende der Walze
- 16: Endabschnitt der Walze
- 17: Endabschnitt der Walze
- 18: Anschlussabschnitt des Innenwerkzeugs
- 19: Anschlussabschnitt des Innenwerkzeugs

- α₁: Kegelwinkel
- α₂: Kegelwinkel
- α₃: Kegelwinkel
- β₁: Kegelwinkel
- β₂: Kegelwinkel
- R: Radius

## Patentansprüche

1. Walzwerk zur Herstellung eines nahtlosen Rohres (1), insbesondere eines Stahlrohres, das aufweist:
eine Anzahl Walzen (2), die den Außenumfang des Rohres (1) bzw. des Vorproduktes (3) des Rohres (1) walzen, und
ein dornförmiges Innenwerkzeug (4), das koaxial zum Rohr (1) bzw. zum Vorprodukt (3) des Rohres (1) angeordnet ist,
wobei zwischen den Walzen (2) und dem Innenwerkzeug (4) ein Walzspalt definiert wird und
die Walzen (2) und das Innenwerkzeug (4) zum sequentiellen Lochen des Vorproduktes (3) des Rohres (1) und Elongieren des Rohres (1) geeignet sind,
wobei das Innenwerkzeug (4) in einem axialen Endbereich (9) einen Lochabschnitt (10) zum Lochen des Vorproduktes (3) des Rohres (1) sowie einen zu dem Lochabschnitt (10) benachbarten Zylinderabschnitt (11) zum Zusammenwirken mit dem zylindrisch ausgebildeten Abschnitt (13) zum Elongieren des Rohres (1) aufweist,
**dadurch gekennzeichnet,**
**dass** die Walzen (2) in beiden axialen Endbereichen (5, 6) je mindestens einen Abschnitt (7, 8) aufweisen, der zum Greifen und Transportieren des Rohres (1) bzw. des Vorproduktes (3) des Rohres (1) ausgebildet ist,
**dass** zwischen den beiden in den axialen Endbereichen (5, 6) vorgesehenen Abschnitten (7, 8) der Walzen (2) ein zylindrisch ausgebildeter Abschnitt (13) angeordnet ist und
wobei die Abschnitte (7, 8) zum Greifen und Transportieren und der zylindrisch ausgebildete Abschnitt (13) so zueinander angeordnet sind, dass sowohl das Lochen als auch das Elongieren des Rohres (1) bzw. des Vorproduktes (3) des Rohres (1) bei einer Anordnung der Achse der Walze (2) parallel zur Achse des Rohres (1) bzw. des Vorproduktes (3) des Rohres (1) erfolgt.

2. Walzwerk nach Anspruch 1,
**dadurch gekennzeichnet,**
**dass** zumindest einer der Abschnitte (7, 8) in den axialen Endbereichen (5, 6) der Walzen (2) kegelförmig ausgebildet ist.

3. Walzwerk nach Anspruch 2,
**dadurch gekennzeichnet,**
**dass** der Kegelwinkel (α₁, α₂) der Abschnitte (7, 8) zwischen 1° und 5° liegt.

4. Walzwerk nach Anspruch 2 oder 3,
**dadurch gekennzeichnet,**
**dass** sich in einem axialen Endbereich (6) der Walzen (2) im Anschluss an den kegelförmig ausgebildeten Abschnitt (8) in Richtung zum anderen axialen Endbereich (5) ein weiterer kegelförmig ausgebildeter Abschnitt (12) anschließt.

5. Walzwerk nach Anspruch 4,
**dadurch gekennzeichnet,**
**dass** der weitere kegelförmig ausgebildete Abschnitt (12) einen größeren Kegelwinkel (α₂) aufweist als der benachbarte kegelförmig ausgebildete Abschnitt (8).

6. Walzwerk nach einem der Ansprüche 1 bis 5,
**dadurch gekennzeichnet,**
**dass** die axialen Enden (14, 15) der Walzen (2) als im Querschnitt radiale Endabschnitte (16, 17) ausgebildet sind.

7. Walzwerk nach einem der Ansprüche 1 bis 6,
**dadurch gekennzeichnet,**
**dass** im Anschluss an den zum Lochen vorgesehenen Lochabschnitt (10) des Innenwerkzeugs (4) ein kegelförmig ausgebildeter Anschlussabschnitt (18, 19) angeordnet ist.

8. Walzwerk nach Anspruch 7,
**dadurch gekennzeichnet,**
**dass** der Kegelwinkel (β₁, β₂) des Anschlussabschnitts (18, 19) zwischen 2° und 15° beträgt.

9. Walzwerk nach Anspruch 7 oder 8,
**dadurch gekennzeichnet,**
**dass** der kegelförmig ausgebildete Anschlussabschnitt (18, 19) aus zwei Teilabschnitten besteht, die jeweils unterschiedliche Kegelwinkel (β₁, β₂) aufweisen.

10. Walzwerk nach Anspruch 9,
**dadurch gekennzeichnet,**
**dass** der zweite Kegelwinkel (β₂) des einen Anschlussabschnitts (19) kleiner ist als der erste Kegelwinkel (β₁) des anderen Anschlussabschnitts (18).

11. Walzwerk nach Anspruch 10,
**dadurch gekennzeichnet,**
**dass** der Kegelwinkel (β₁) des einen Anschlussabschnitts (18) des Innenwerkzeugs (4) größer ist als der Kegelwinkel (α₂) des weiteren Abschnitts (12) der Walzen (2).

## Claims

1. A rolling mill for manufacturing a seamless tube (1), in particular a steel tube, which has:
a number of rolls (2) which roll the outer circumference of the tube (1) or of the preliminary product (3) of the tube (1), and
a dome-shaped inner tool (4) which is arranged coaxially to the tube (1) or to the preliminary product (3) of the tube (1),
wherein a rolling gap is defined between the rolls (2) and the inner tool (4), and
the rolls (2) and the inner tool (4) are suitable for the sequential perforation of the preliminary product (3) of the tube (1) and for elongating the tube (1),
wherein the inner tool (4), in an axial end region (9), has a perforated section (10) for perforating the preliminary product (3) of the tube (1) and a cylindrical section (11), adjacent to the perforated section (11) for interacting with the cylindrically designed section (13) for elongating the tube (1),
**characterised in that**
the rolls (2), in both axial end regions (5, 6), each have at least one section (7, 8) which is designed to grip and convey the tube (1) or the preliminary product (3) of the tube (1),
**in that** a cylindrically designed section (13) is arranged between the two sections (7,8) of the rolls provided in the axial end regions (5, 6), and
wherein the sections (7, 8) for gripping and conveying and the cylindrically designed section (13) are arranged in relation to each other so that both the perforating and the elongating of the tube (1) or the preliminary product (3) of the tube (1) take place in an arrangement of the axis of the roll (2) parallel with the axis of the tube (1) or the preliminary product (3) of the tube (1).

2. The rolling mill according to Claim 1,
**characterised in that**
at least one of the sections (7, 8) is of a conical design and is arranged in the axial end regions (5, 6) of the rolls (2).

3. The rolling mill according to Claim 2,
**characterised in that**
the conical angle (α₁, α₂) of the sections (7, 8) is between 1° and 5°.

4. The rolling mill according to Claim 2 or 3,
**characterised in that**
a further conical section (12)is connected in an axial end region (6) of the rolls (2) to the conically designed section (8) in the direction of the other axial end region (5).

5. Rolling mill according to Claim 4,
**characterised in that**
the further conical section (12) has a larger conical angle (α₂) than the adjacent conical section (8).

6. Rolling mill according to Claims 1 to 5,
**characterised in that**
the axial ends (14, 15) of the rolls (2) are designed as end sections (16, 17) that are radial in cross-section.

7. Rolling mill according to one of Claims 1 to 6,
**characterised in that**
a conical connecting section (18, 19) is arranged in connection to the perforated section (10) of the inner tool (4) provided for perforating.

8. Rolling mill according to Claim 7,
**characterised in that**
the conical angle (β₁, β₂) of the connecting section (18, 19) is between 2° and 15°.

9. Rolling mill according to Claim 7 or 8,
**characterised in that**
the conical connecting section (18, 19) consists of two partial sections which each have different conical angles (β₁, β₂).

10. Rolling mill according to Claim 9,
**characterised in that**
the conical angle (β₂) of one of the connecting sections (19) is smaller than the first conical angle (β1) of the other connecting section (18).

11. Rolling mill according to Claim 10,
**characterised in that**
the conical angle (β₁) of one of the connecting sections (18) of the inner tool (4) is greater than the conical angle (α₂ of the further section (12) of the tools (2).

## Revendications

1. Laminoir pour la fabrication d'un tube sans soudure (1), notamment d'un tube en acier, comportant
un nombre de cylindres (2) qui laminent la périphérie extérieure du tube (1) ou du produit semi-fini (3) du tube (1) et
un outil interne (4) de la forme d'un mandrin, qui est disposé de façon coaxiale par rapport au tube (1) ou au produit semi-fini (3) du tube (1),
un interstice de laminage étant défini entre les cylindres (2) et l'outil interne (4) et
les cylindres (2) et l'outil interne (4) étant adaptés pour la perforation séquentielle du produit semi-fini (3) du tube (1) et pour l'élongation du tube (1),
l'outil interne (4) comportant dans une zone d'extrémité axiale (9) une section perforatrice (10) pour la perforation du produit semi-fini (3) du tube (1), ainsi qu'une section cylindrique (11) voisine de la section perforatrice (10) destinée à coopérer avec la section conçue sous forme cylindrique (13) pour l'élongation du tube (1),
**caractérisé en ce que**
dans les deux zones d'extrémité axiales (5, 6), les cylindres (2) comportent chacun au moins une section (7, 8), qui est conçue pour la préhension et le transport du tube (1) ou du produit semi-fini (3) du tube (1)
**en ce qu'**une section (13) conçue sous forme cylindrique est disposée entre les deux sections (7, 8) des cylindres (2) prévues dans les zones d'extrémité axiales (5, 6),
les sections (7, 8) pour la préhension et le transport et les sections (13) conçues sous forme cylindrique étant disposées les unes par rapport aux autres de façon à ce qu'on provoque aussi bien la perforation que l'élongation du tube (1) ou du produit semi-fini du tube (1) lors de l'agencement de l'axe du cylindre (2) à la parallèle de l'axe du tube (1) ou du produit semi-fini (3) du tube (1).

2. Laminoir selon la revendication 1,
**caractérisé en ce que** l'une des sections (7, 8) est conçue sous forme conique dans les zones d'extrémité (5, 6) des cylindres (2).

3. Laminoir selon la revendication 2,
**caractérisé en ce que** l'angle de cône (α₁, α₂) des sections (7, 87) se situe entre 1° et 5°.

4. Laminoir selon la revendication 2 ou 3,
**caractérisé en ce que** dans une zone d'extrémité axiale (6), une section supplémentaire (12) conçue sous forme conique se raccorde sur la section (8) conçue sous forme conique, en direction de l'autre zone d'extrémité axiale (5).

5. Laminoir selon la revendication 4,
**caractérisé en ce que** la section supplémentaire (12) conçue sous forme conique présente un angle de cône (α₂) supérieur à celui de la section voisine (8) conçue sous forme conique.

6. Laminoir selon l'une quelconque des revendications 1 à 5,
**caractérisé en ce que** les extrémités axiales (14, 15) des cylindres (2) sont conçues sous la forme de sections d'extrémités (16, 17) de section transversale radiale.

7. Laminoir selon l'une quelconque des revendications 1 à 6,
**caractérisé en ce qu'**une section de raccordement (18, 19) conçue sous forme conique est disposée à la suite de la section perforatrice (10) de l'outil interne (4), prévue pour la perforation.

8. Laminoir selon la revendication 7,
**caractérisé en ce que** l'angle de cône (β₁, β₂) de la section de raccordement (18, 19) se situe entre 2° et 15°.

9. Laminoir selon la revendication 7 ou 8,
**caractérisé en ce que** la section de raccordement (18, 19) conçue sous forme conique est constituée de deux sections partielles, qui présentent respectivement des angles de cône différents (β1, β₂).

10. Laminoir selon la revendication 9,
**caractérisé en ce que** le deuxième angle de cône (β₂) de l'une des sections de raccordement (19) est inférieur à l'angle de cône (β₁) de l'autre section de raccordement (18).

11. Laminoir selon la revendication 10,
**caractérisé en ce que** l'angle de cône (β₁) de l'une des sections de raccordement (18) de l'outil interne (4) est supérieur à l'angle de cône (α₂) de la section supplémentaire (12) des cylindres (2).
